# EUROPÄISCHE PATENTSCHRIFT

(11) **EP 0 609 710 B1**
(45) Veröffentlichungstag und Bekanntmachung des Hinweises auf die Patenterteilung: **09.07.1997**
(21) Anmeldenummer: 94100774.2
(22) Anmeldetag: 20.01.1994
(51) Int. Cl.: B66B 3/00, G09F 9/33

(54) **Anzeigeelement für Aufzüge**
Display element for elevators
Elément d'affichage pour ascenseurs

(30) Priorität: 04.02.1993 US 13757
(43) Veröffentlichungstag der Anmeldung: 10.08.1994
(73) Patentinhaber: INVENTIO AG, CH-6052 Hergiswil NW (CH)
(72) Erfinder: Murphy, James L., Streamwood, Illinois 60107 (US)

(56) Entgegenhaltungen:
- EP-A- 0 104 848
- EP-A- 0 392 863
- EP-A- 0 406 845
- FR-A- 2 652 433
- US-A- 4 805 739

## Beschreibung

Die Erfindung betrifft ein Anzeigeelement für Aufzüge mit auf einer gedruckten Schaltung angeordneten Leuchtdioden, deren Licht mittels einer Linse für den Fahrgast wichtige Information in der Form von Symbolen darstellt, wobei Mittel zur Lenkung des Leuchtdiodenlichtes auf einen Lichtdiffusor vorgesehen sind, der das Leuchtdiodenlicht je nach darzustellendem Symbol an die Linse weiterleitet.

Aus der EP 0 524 428 ist ein Anzeigeelement bekannt geworden, bei dem anstelle von Glühbirnen Leuchtdioden zur Darstellung von Symbolen wie beispielsweise Fahrrichtungspfeilen verwendet werden. Auf einer gedruckten Schaltung pfeilförmig angeordnete Leuchtdioden tauchen in Linsengehäuse von pfeilartiger Form ein, in die Linsen eingelassen sind. Auf der Anzeigeseite wird das Anzeigeelement von einer Filterplatte abgeschlossen.

Ein Nachteil der bekannten Einrichtung liegt im komplizierten Aufbau des darzustellenden Symbols. Die auf einem Linsenträger angeordneten Linsengehäuse und die darin eingelassenen Linsen bedingen ein aufwendiges und kostspieliges Herstellungsverfahren. Zudem kann mit dieser Bauweise jeweils nur ein Symbol dargestellt werden.

Aus EP 0 406 845 ist ein Druckknopf mit einem zylinderförmigen Anzeigeelement bekannt geworden, das einenends eine gedruckte Schaltung mit kreisrund angeordneten Leuchtdioden aufweist und anderenends mittels eines eine Knopfabdeckung tragenden Lichtringelementes abgeschlossen ist. Die Leuchtdioden ragen in konisch geformte achsseitig angeschrägte Kammern des Anzeigeelementes, die der Lichtleitung zu einem Lichtringteil des Lichtringelementes dienen. Diodenseitig sind die Oberflächen der angeschrägten Kammern zwecks Diffusion des Diodenlichtes mattiert.

Nachteilig bei diesem Anzeigeelement ist die komplizierte Kammernstruktur im Innern des Lichtringelementes. Die Herstellung solcher Elemente lohnt sich aus Kostengründen nur für sehr grosse Stückzahlen. Ausserdem ist der Übergang des Leuchtdiodenlichtes an den Wänden der angeschrägten Kammern nicht optimal.

Hier will die Erfindung Abhilfe schaffen. Die Erfindung, wie sie in den Ansprüchen gekennzeichnet ist, löst die Aufgabe, die Nachteile der bekannten Einrichtung zu vermeiden und ein Anzeigeelement zu schaffen, bei dem mit einfachen Mitteln unterschiedliche Symbole mit Glühlampenbeleuchtungsstärke darstellbar sind.

Der durch die Erfindung erreichte Vorteil ist im wesentlichen darin zu sehen, dass in bestehenden Einrichtungen glühbirnenbetriebene Anzeigeelemente durch leuchtdiodenbetriebene Anzeigeelemente ersetzt werden können ohne dass dabei die ästhetische Aufmachung durch unterschiedliche Beleuchtungsstärken beeinträchtigt wird.

Im folgenden wird die Erfindung anhand von lediglich einen Ausführungsweg darstellenden Zeichnungen näher erläutert.
Es zeigen:
- Fig. 1: Ein erfindungsgemässes Anzeigeelement mit Leuchtdioden zur Darstellung von unterschiedlichen Symbolen,
- Fig. 2: einen Aufriss und einen Grundriss eines im erfindungsgemässen Anzeigeelement verwendeten Lichtdiffusors,
- Fig. 3: ein elektrisches Schaltbild des leuchtdiodenbetriebenen Anzeigeelementes und
- Fig. 4: eine Ausführungsvariante des erfindungsgemässen Anzeigeelementes in Flachbauweise.

In den Fig. 1 bis 4 ist mit 1 eine Deckplatte mit einer nicht dargestellten Öffnung bezeichnet, durch die eine Linse 2 tritt, deren Kragen rückseitig an der Deckplatte 1 ansteht. Ein rückseitig in die Linse 2 eintauchender Lichtdiffusor 4 besteht aus einem in der Form vom darzustellenden Symbol abhängigen Körper 5 mit einem am Linsenkragen 3 anstehenden Flansch 6 auf. Damit das von der Linse 2 abgestrahlte Licht für den Betrachter möglichst weiss und ohne Lichtschatten erscheint, wird der Lichtdiffusor 4 aus lichtdurchlässigen Polycarbonaten mit weisser Tönung gefertigt. Als Lichtsender sind auf einer gedruckten Schaltung 7 angeordnete, in den Lichtdiffusor 4 eintauchende Leuchtdioden LED1 ... LED15 vorgesehen, die beispielsweise Licht mit einer Wellenlänge von 590 nm aussenden. Grün-, rot- oder andersfarbige Leuchtdioden LED1 ... LED15 werden je nach Bedarf eingesetzt. Brücken A;B;C;D, Widerstände R1 ... R3, Dioden D1 ... D4 und Anschlussdrähte L1;L2 dienen der Beschaltung der Leuchtdioden LED1 ... LED15. Die Leuchtdiodenseite der gedruckten Schaltung 7 wie auch die Seitenwand des Lichtdiffusors 4 werden zur besseren Lichtreflexion weiss beschichtet. Linse 2, Lichtdiffusor 4 und gedruckte Schaltung 7 werden von an der Deckplatte 1 angeordneten Trägerbolzen 8 und Muttern 9 gehalten.

Das in Fig. 3 dargestellte elektrische Schaltbild zeigt eine erste Gruppe von Leuchtdioden LED1 ... LED5, eine zweite Gruppe von Leuchtdioden LED6 ... LED10 und eine dritte Gruppe von Leuchtdioden LED11 ... LED15, die in Parallelschaltung am einen Brückenzweig eines durch die Dioden D1 ... D4 gebildeten Brückengleichrichter liegen. Der andere Brückenzweig ist mit den Anschlussdrähten L1;L2 verbunden, an denen die Versorgungsspannung anliegt. Bei einer Versorgungsspannung von 120 V AC werden die erste Brücke A und die dritte Brücke C geöffnet sowie der zweite Widerstand R2 und der dritte Widerstand R3 entfernt. Bei einer Versorgungsspannung von 24 V DC werden die zweite Brücke B und die vierte Brücke D geöffnet.

Als weiteres Ausführungsbeispiel ist in Fig. 4 das erfindungsgemässe Anzeigeelement in Flachbauweise dargestellt. Leuchtdioden LED1 ... LED15 tauchen in einen Lichtreflektor 10 aus weissen Polycarbonaten oder aus weiss beschichtetem Metall ein, der von einem scheibenförmigen, für das darzustellende Symbol lichtdurchlässigen Lichtdiffusor 4 abgeschlossen wird. Eine dementsprechend flach gebaute Linse 2 schliesst das Anzeigeelement gegen die Deckplatte 1 ab.

Linse 2, Lichtdiffusor 4, Reflektor 10 und die gedruckte Schaltung 7 können je nach Anwendung und darzustellendes Symbol in Grösse und Form variieren. Dementsprechend werden die Leuchtdioden LED1 ... LED15 auf der gedruckten Schaltung 7 verteilt angeordnet.

## Patentansprüche

1. Anzeigeelement für Aufzüge mit auf einer gedruckten Schaltung (7) angeordneten Leuchtdioden (LED1 ... LED15), deren Licht mittels einer Linse (2) für den Fahrgast wichtige Information in der Form von Symbolen darstellt, wobei Mittel zur Lenkung des Leuchtdiodenlichtes auf einen Lichtdiffusor (4) vorgesehen sind, der das Leuchtdiodenlicht je nach darzustellendem Symbol an die Linse (2) weiterleitet,
dadurch gekennzeichnet,
dass zur Lichtlenkung eine weisse Beschichtung auf der Leuchtdiodenseite der gedruckten Schaltung (7) und an den Seitenwänden des Lichtdiffusors (4) vorgesehen ist.

2. Anzeigeelement nach Anspruch 1,
dadurch gekennzeichnet,
dass der Lichtdiffusor (4) aus lichtdurchlässigen Polycarbonaten mit weisser Tönung ist.

3. Anzeigeelement nach Anspruch 1,
dadurch gekennzeichnet,
dass zur Lichtlenkung ein Lichtreflektor (10) vorgesehen ist, in den die Leuchtdioden (LED1 ... LED15) eintauchen und der das Leuchtdiodenlicht an den Lichtdiffusor (4) weiterleitet.

4. Anzeigeelement nach Anspruch 3,
dadurch gekennzeichnet,
dass der Lichtreflektor (10) aus weissen Polycarbonaten ist.

5. Anzeigeelement nach Anspruch 3,
dadurch gekennzeichnet,
dass der Lichtreflektor (10) aus weiss beschichtetem Metall ist.

6. Anzeigeelement nach einem der vorstehenden Ansprüche,
dadurch gekennzeichnet,
dass Lichtreflektor (10), Lichtdiffusor (4) und Linse (2) in Flachbauweise ausgeführt sind.

7. Anzeigeelement nach einem der vorstehenden Ansprüche,
dadurch gekennzeichnet,
dass gedruckte Schaltung (7), Lichtreflektor (10), Lichtdiffusor (4) und Linse (2) von an einer Deckplatte (1) angeordneten Trägerbolzen (8) gehalten werden.

8. Anzeigeelement nach einem der vorstehenden Ansprüche,
dadurch gekennzeichnet,
dass mindestens eine Gruppe von Leuchtdioden (LED1 ... LED5;LED6 ... LED10;LED11 ... LED15) am einen Brückenzweig eines durch Dioden (D1 ... D4) gebildeten Brückengleichrichters liegen und der andere Brückenzweig mit der Versorgungsspannung beaufschlagt ist, wobei Widerstände (R1 ... R3) je nach Versorgungsspannung in Serie zur Leuchtdiodengruppe geschaltet sind.

9. Anzeigeelement nach Anspruch 8,
dadurch gekennzeichnet,
dass Leuchtdioden (LED1 ... LED15) vorgesehen sind, die Licht mit der Wellenlänge von 590 nm aussenden.

10. Anzeigeelement nach Anspruch 9,
dadurch gekennzeichnet,
dass Leuchtdioden (LED1 ... LED15) vorgesehen sind, die von der Wellenlänge von 590 nm abweichendes Licht aussenden.

## Claims

1. Display element for lifts with light-emitting diodes (LED1 to LED15), which are arranged on a printed circuit (7) and the light of which by means of a lens (2) shows information, which is important for the passenger, in the form of symbols, wherein means are provided for guiding the light-emitting diode light onto a light diffuser (4), which passes the light-emitting diode light on to the lens (2) in accordance with the symbol to be shown, characterised thereby, that a white coating is provided on the light-emitting diode side of the printed circuit (7) and at the side walls of the light diffuser (4) in order to guide the light.

2. Display element according to claim 1, characterised thereby, that the light diffuser (4) is of translucent polycarbonates of white hue.

3. Display element according to claim 1, characterised thereby, that a light reflector (10), into which the light-emitting diodes (LED1 to LED15) enter and which passes the light-emitting diode light on to the light diffuser (4), is provided in order to guide the light.

4. Display element according to claim 3, characterised thereby, that the light reflector (10) is of white polycarbonates.

5. Display element according to claim 3, characterised thereby, that the light reflector (10) is of white coated metal.

6. Display element according to one of the preceding claims, characterised thereby, that the light reflector (10), the light diffuser (4) and the lens (2) are executed in flat mode of construction.

7. Display element according to one of the preceding claims, characterised thereby, that the printed circuit (7), the light reflector (10), the light diffuser (4) and the lens (2) are retained at a carrier pin (8) arranged at a cover plate.

8. Display element according to one of the preceding claims, characterised thereby, that at least one group of light-emitting diodes (LED1 to LED6; LED6 to LED10; LED11 to LED15) lies across a bridge branch of a bridge rectifier formed by diodes (D1 to D4) and the other bridge branch is acted on by supply voltage, wherein resistors (R1 to R3) are connected in series with the light-emitting diode group in accordance with the supply voltage.

9. Display element according to claim 8, characterised thereby, that light-emitting diodes (LED1 to LED15) are provided, which emit light at a wavelength of 590 nanometres.

10. Display element according to claim 8, characterised thereby, that light-emitting diodes (LED1 to LED15) are provided, which emit light at a wavelength differing from 590 nanometres.

## Revendications

1. Elément d'affichage pour ascenseurs, comportant des diodes électroluminescentes (LED1...LED15) qui sont disposées sur un circuit imprimé (7) et dont la lumière représente, grâce à une lentille (2), une information importante pour le passager sous la forme de symboles, étant précisé qu'il est prévu des moyens pour guider la lumière des diodes électroluminescentes vers un diffuseur de lumière (4) qui transmet cette lumière à la lentille (2) en fonction du symbole à représenter,
caractérisé en ce qu'il est prévu, pour guider la lumière, un revêtement blanc sur le côté du circuit imprimé (7) qui porte les diodes électroluminescentes et sur les parois latérales du diffuseur de lumière (4).

2. Elément d'affichage selon la revendication 1, caractérisé en ce que le diffuseur de lumière (4) se compose de polycarbonates translucides de nuance blanche.

3. Elément d'affichage selon la revendication 1, caractérisé en ce qu'il est prévu, pour guider la lumière, un réflecteur de lumière (10) dans lequel pénètrent les diodes électroluminescentes (LED1...LED15) et qui transmet la lumière de celles-ci au diffuseur de lumière (4).

4. Elément d'affichage selon la revendication 3, caractérisé en ce que le réflecteur de lumière (10) se compose de polycarbonates blancs.

5. Elément d'affichage selon la revendication 3, caractérisé en ce que le réflecteur de lumière (10) se compose d'un métal à revêtement blanc.

6. Elément d'affichage selon l'une des revendications précédentes, caractérisé en ce que le réflecteur de lumière (10), le diffuseur de lumière (4) et la lentille (2) sont réalisés selon une construction plate.

7. Elément d'affichage selon l'une des revendications précédentes, caractérisé en ce que le circuit imprimé (7), le réflecteur de lumière (10), le diffuseur de lumière (4) et la lentille (2) sont retenus par des tiges porteuses (8) disposées sur une plaque de recouvrement (1).

8. Elément d'affichage selon l'une des revendications précédentes, caractérisé en ce qu'au moins un groupe de diodes électroluminescentes (LED1...LED5 ; LED6...LED10 ; LED11...LED15) se trouve sur une première branche d'un redresseur en pont formé par des diodes (D1...D4), tandis que l'autre branche est sollicitée par la tension d'alimentation, des résistances (R1...R3) étant montées en série par rapport au groupe de diodes électroluminescentes en fonction de la tension d'alimentation.

9. Elément d'affichage selon la revendication 8, caractérisé en ce qu'il est prévu des diodes électroluminescentes (LED1...LED15) qui émettent la lumière présentant une longueur d'onde de 590 nm.

10. Elément d'affichage selon la revendication 9, caractérisé en ce qu'il est prévu des diodes électroluminescentes (LED1...LED15) qui émettent la lumière présentant une longueur d'onde différente de 590 nm.
